# EUROPÄISCHE PATENTSCHRIFT

(11) **EP 0 569 692 B1**
(45) Veröffentlichungstag und Bekanntmachung des Hinweises auf die Patenterteilung: **19.08.1998**
(21) Anmeldenummer: 93105027.2
(22) Anmeldetag: 26.03.1993
(51) Int. Cl.: B65B 25/06, B65B 5/06, B65B 35/36

(54) **Vorrichtung zum Einlegen von Verpackungsgut in Mulden**
Apparatus for depositing packaged goods in moulds
Installation pour déposer des marchandises à emballer dans des moules

(30) Priorität: 12.05.1992 DE 4215546
(43) Veröffentlichungstag der Anmeldung: 18.11.1993
(73) Patentinhaber: Dixie-Union Verpackungen GmbH, D-87437 Kempten (DE)
(72) Erfinder: Diete, Günter, W-8953 Obergünzburg (DE); Ullmann, Christoph, W-8960 Kempten (DE); Spittler-Herrmann, Helmut, W-8961 Wiggensbach (DE)
(74) Vertreter: Pfister, Helmut, Dipl.-Ing.

(56) Entgegenhaltungen:
- EP-A- 0 371 687
- WO-A-86/06042
- DE-A- 3 049 606
- DE-A- 4 029 359
- GB-A- 2 017 035
- US-A- 2 811 818
- US-A- 4 048 784
- US-A- 4 086 745
- US-A- 5 069 019

## Beschreibung

Die Erfindung betrifft ein System zum Einlegen von Verpackungsgut in Mulden bestehend aus Einlegevorrichtung, Verpackungsgut und Mulden.

Es ist bekannt, Verpackungsgut, beispielsweise Wurst-oder Käsestücke in vorgeformte Mulden einzulegen. Die Mulden werden anschließend durch eine Folie verschlossen, die beispielsweise mit dem Rand der Mulde verschweißt oder versiegelt ist. Dabei wird in der Regel derart vorgegangen, daß in eine Folie durch einen Tiefziehvorgang mehrere Reihen von Mulden eingeformt werden, die dann fortlaufend gefüllt und durch eine Oberfolie abgedeckt und verschlossen werden. Anschließend werden die einzelnen Mulden durch Schnitte getrennt. Gegebenenfalls können auch noch Evakuierungs- oder Begasungsvorgänge eingeschaltet werden.

Wenn die Mulden ausreichend groß sind, um die Verpackungsgutstücke aufzunehmen, bereitet der Einlegevorgang in der Regel keine Schwierigkeiten. Das Verpackungsgut kann beispielsweise durch Unterdruckeinrichtungen an den entsprechenden Transporteinrichtungen gehalten und auf diese Weise bewegt werden. Die Anwendung von Unterdruck versagt jedoch, wenn das Verpackungsgut luftdurchlässig ist oder wenn es sich um die Verpackung von Stapeln handelt. Insbesondere bei Käse oder Wurst, aber auch bei Keksen und anderen Verpackungsgütern müssen Stapel in Mulden eingelegt werden.

Der Einlegevorgang wird weiter erschwert, wenn die Mulden möglichst genau den Umrissen des Verpackungsgutes angepaßt sind. Eine solche genaue Anpassung ist erwünscht, um Verpackungsgutmaterial einzusparen und auch um die Evakuierungs- und Begasungsvorgänge zu erleichtern. Auch würde eine zu große Mulde den Eindruck erwecken, die Verpackung sei nur teilweise gefüllt.

Wenn aber die Mulde den Umrissen des Verpackungsgutes angepaßt ist, ist es schwierig, den Einlegevorgang zu mechanisieren. In der Regel erfolgt das Einlegen derartiger Verpackungsgüter von Hand.

In der DE-OS 40 29 359 ist eine Einlegevorrichtung für stapelförmiges Verpackungsgut beschrieben, wobei Greifer vorgesehen sind, die seitlich am Verpackungsgut anliegen und mit Hakenenden unter das Verpackungsgut greifen. Mittels dieser Vorrichtung wird das Verpackungsgut in die Mulden eingelegt. Ist dies geschehen, werden die Hakenenden verdreht oder verschwenkt, so daß die Greifer zurückgezogen werden können.

In der GB-A 2 017 035 ist ebenfalls eine Vorrichtung der eingangs angegebenen Gattung beschrieben. Bei dieser Vorrichtung werden Beutel verpackt, die an gegenüberliegenden Enden Laschen aufweisen, die von klammerartigen Greifern ergriffen werden. Ferner sind schwenkbare Ansätze vorhanden, die das Verpackungsgut vor dem Einlegevorgang unterstützen. Beim Einlegevorgang schwenken die Ansätze zurück und das Verpackungsgut hängt nur an den klammerartigen Greifern, die in die Mulde eintauchen und sich dann öffnen.

Der Erfindung liegt die Aufgabe zugrunde, ein System der eingangs angegebenen Gattung dahin weiter zu entwickeln, daß die Einlegung von Verpackungsgut in Mulden auch dann gelingt, wenn die Mulden den Abmessungen des Verpackungsgutes möglichst genau angepaßt sind und wenn es nicht möglich oder empfehlenswert ist, pneumatische Hebeeinrichtungen oder ähnliche Mittel einzusetzen.

Zur Lösung dieser Aufgabe schlägt die Erfindung vor, daß bei einem System der eingangs angegebenen Gattung eine Bauweise entsprechend Patentanspruches 1 angewandt wird, bei der die unteren Enden der Greifer beim Einlegevorgang nur geringfügig, den oberen Teil der konnisch erweiterten Mulden ausnützend, in die Mulden eingreifen.

Wenn die Mulde optimal den Abmessungen des Verpackungsgutes angepaßt ist, verbleibt kein nennenswerter bzw. ausnützbarer Raum zwischen den äußeren Abmessungen des Verpackungsgutes und der Muldenwandung. Die Muldenwandung besteht vorzugsweise aus Kunststoff, der insbesondere tiefgezogen ist. Dieser Herstellungsvorgang führt zu einer Verringerung der Wandstärke im gezogenen Bereich der Folie. Es besteht daher eine erhebliche Gefahr, daß die Greifer und die zugehörigen Einrichtungen beim Einlegevorgang die Muldenwandung beschädigen.

Gerade dann, wenn die Mulden durch einen Tiefziehvorgang oder einen vergleichbaren Vorgang geschaffen sind, ergibt sich, daß die Mulden in aller Regel konische Begrenzungswände besitzen, d.h. die Mulden sind am Muldenrand etwas weiter als am Muldenboden.

Die Erfindung geht nun von der Überlegung aus, daß es genügt, wenn die Einlegevorrichtung das Verpackungsgut exakt über die Mulde bringt. Es ist daher nur notwendig, daß die Einlegevorrichtung vorrichtung geringfügig in die Mulde eindringt. Wenn nun in dieser Stellung die Einlegevorrichtung das Verpackungsgut freigibt, wird das Verpackungsgut in die Mulde gelangen, und es wird möglich, die Abmessungen der Mulde und des Verpackungsgutes einander weitgehend anzugleichen.

Dabei ist es sogar möglich, daß die Greifer mit ihrem vorderen Ende geringfügig in die Mulde eingreifen und den beispielsweise den Raum ausnützen, der sich durch die konische Gestalt der Mulde ergibt.

Das Einlegen kann beispielsweise dadurch erfolgen, daß die Greifer das Verpackungsgut freigeben, so daß dieses in die Mulde fällt. Es ist aber auch möglich, Ausstoßer zu benützen, die das Verpackungsgut in die Mulde hineinbefördern.

Die Erfindung schlägt ferner vor, daß Ansätze an den Greifern vorgesehen sind, die das Verpackungsgut unterfassen und wobei die Ansätze beim Einlegevorgang oberhalb der Mulde verbleiben. Das Verbleiben der Ansätze oberhalb der Mulde hat den wesentlichen Vorteil, daß für die Elemente, die diese Ansätze mit den Greifern verbinden oder mit den Greifern zusammenwirken lassen, genügend Platz zur Verfügung steht. Dies erlaubt eine stabile Ausgestaltung, was wiederum Voraussetzung für eine hohe Arbeitsgeschwindigkeit ist.

Insbesondere schlägt die Erfindung vor, daß die Ansätze umbiegbar ausgestaltet sind. Die Ansätze können also beispielsweise federnd ausgestaltet sein.

Eine solche Ausgestaltung ist dann zu empfehlen, wenn ein Ausstoßer vorgesehen wird, der das Verpackungsgut von den Greifern abstreift. Die Ansätze werden hierbei einfach deformiert und gelangen ohne besonderen Antrieb nach dem Zurückziehen des Ausstoßers in die Ausgangslage zurück.

Nach einem weiteren Vorschlag der Erfindung bewegen sich die Greifer in der Abgabestellung vom Verpackungsgut weg. Hier wird der Vorteil deutlich, der im Hauptgedanken der Erfindung liegt.

Nach einem weiteren Merkmal der Erfindung sind Arme vorgesehen, die an ihrem Ende die Ansätze tragen. Diese Arme erstrecken sich im wesentlichen parallel zu den Greifern, wobei vorzugsweise die Greifer und die Arme getrennt voneinander angetrieben sind.

Günstig ist es, wenn die Greifer Ausnehmungen für die von den Armen getragenen Ansätze aufweisen. Hierdurch können die Greifer gegenüber den Ansätzen in Richtung auf die Mulde vorstehen, und die Greifer können mit den vorstehenden Teilen in die Mulde eingreifen. Beim Einlegevorgang wird daher das Verpackungsgut noch in einem gewissen Bereich geführt, was sicherstellt, daß das Verpackungsgut in der vorgesehenen Weise, beispielsweise in einem exakten Stapel in die Mulde eingelegt wird, die den Stapel dicht umschließt.

Bei einer anderen Ausbildungsform der Erfindung ist vorgesehen, daß die von den Armen getragenen Ansätze unter den Greifern angeordnet sind.

Die Erfindung schlägt ferner vor, die Greifer schalenartig zu formen und die einander zugewandten Ränder der schalenartigen Greifer mit Abrundungen zu versehen. Auf diese Weise wird vermieden, daß beim Schließen der Greifer das Verpackungsgut beschädigt wird. Zu berücksichtigen ist hierbei, daß das Verpackungsgut oft eine empfindliche Oberfläche aufweist und beim Einlegevorgang doch eine Beanspruchung des Verpackungsgutes erfolgt.

Günstig ist es, wenn der Antrieb der Greifer bzw. der Arme vom Ausstoßer abgeleitet ist, insbesondere mittels einer Kulissenbahn am Ausstoßer.

In der Zeichnung sind einige Ausführungsbeispiele der Erfindung schematisch dargestellt. Es zeigen:
- Fig. 1: eine Schnittdarstellung eines erfindungsgemäßen Systems in zwei Betriebsstellungen,
- Fig. 2: eine Draufsicht auf die wesentlichen Teile der Fig. 1,
- Fig. 3: eine Schnittdarstellung durch ein abgewandeltes Ausführungsbeispiel der Erfindung,
- Fig. 4, Fig. 5 und Fig. 6: Darstellungen von Teilen eines Systems, das dem erfindungsgemäßen ähnlich ist, dem beanspruchten aber nicht entspricht,
- Fig. 7 und Fig. 8: eine Draufsicht auf eine Einzelheit des erfindungsgemäßen Systems, sind
- Fig. 9 und Fig. 10: Ansichten einer anderen Einzelheit der Erfindung in verschiedenen Betriebsstellungen.

In der Fig. 1 ist das System zum Einlegen von Verpackungsgut gezeigt, das an einer Trägerplatte 10 befestigt ist. Diese Trägerplatte 10 nimmt in der Regel eine Mehrzahl derartiger Vorrichtungen auf und bewegt sich durch nicht näher dargestellte Mittel zwischen einer Stelle, in der das Verpackungsgut bzw. die Verpackungsgutstapel deponiert sind und der Stelle, an der sich die Mulden 4 befinden. Die Mulden 4 sind in der Regel, wenn auch nicht ausschließlich in eine Folie 3 durch einen Tiefziehvorgang eingeformt. Für den Einlegevorgang werden dabei die Mulden 4 beispielsweise durch Unterdruck auf einer Unterlage fixiert, die auch Einrichtungen zum genauen Positionieren der Mulden 4 aufweist. Auf diese Weise ist sichergestellt, daß bei der Bewegung der Trägerplatte 10 die Einrichtung jeweils an die gewünschte Ablegestelle gelangt.

Im linken Teil der Darstellung der Fig. 1 ist diejenige Stellung der Greifer 2 und der Hebel 7 gezeigt, die diese kurz vor dem Ablegen des Stapels 1 einnehmen. Dabei legt sich der Greifer 2, der Teil einer Zylinderschale ist, wie sich diese aus der Fig. 2 ergibt, am Außenumfang des Stapel 1 an. Insgesamt sind vier Greifer 2 vorgesehen, die in der Kontaktstellung am Stapel 1 die zylindrische Form fast vervollständigen.

Die Greifer 2 haben insbesondere auch die Aufgabe einer Kalibrierung des Stapels. Beim Stapelvorgang muß damit gerechnet werden, daß die einzelnen Scheiben des Stapels nicht exakt aufeinander liegen. Beim Anlegen der Greifer 2 an den Stapel, wobei sich diese Greifer konzentrisch aufeinander zubewegen, wird der Stapel in die gewünschte Form gebracht.

Für jeden der einzelnen Greifer 2 ist in dem Kopfteil 11, das mit der Tragplatte 10 verbunden ist, ein Pneumantikzylinder 12 vorgesehen. Diese Pneumatikzylinder sind beispielsweise gemeinsam beaufschlagt und bewirken die Radialbewegung bezüglich der Mittelachse 35.

In gleicher Weise wie die Greifer 2 sind auch die Arme 7 durch je einen Pneumatikzylinder 13 im Kopfteil 11 beweglich. Die Arme 7 tragen am unteren Ende Ansätze 5, für die in den unteren Enden der Greifer 2 Ausnehmung 8 vorgesehen sind. Die Ansätze 5 greifen in der Transportstellung, in der die Stapel über die Mulden 4 gefördert werden ein geringes Maß unter die Ränder der Stapel 1 und halten diese fest. In manchen Fällen kann auf diese Ansätze 5 bzw. die Arme 7 auch verzichtet werden, nämlich dann, wenn sichergestellt ist, daß die Reibung zwischen dem Umfang der Stapel 1 und den Greifern 2 ausreicht zum sicheren Halt der Stapel.

Ist die Stellung nach der Fig. 1 erreicht, werden die Arme 7 durch die Pneumatikzylinder 13 etwas zurückgezogen, wie dies in der Zeichnung gezeigt ist.

Zum Einlegen der Stapel in die Mulden 4 ist ein Ausstoßer 6 vorgesehen, der durch einen weiteren Pneumatikzylinder 14 mittels der Kolbenstange 25 angetrieben wird. Der Ausstoßer 6 drückt die Stapel nach unten. Sie kommen von den Greifern 2 frei und legen sich in die Mulde 4 ein, wie in der Fig. 1 im rechten Teil gezeigt ist.

Der Teil 9 am unteren Ende der Greifer 2, der über die Ausnehmungen 8 vorsteht, greift beim Einlegevorgang in den oberen Teil der Mulde ein. Dies wird erreicht durch eine sinngemäße Höhenbewegung der Tragplatte 10 am Ende der Transportbewegung.

Die Fig. 2 läßt erkennen, daß die Arme 7 schmäler gehalten sind als die Greifer 2, so daß auch die Ansätze 5 nur in einem Teilbereich eine Unterstützung des Stapels 1 ergeben. Diese Bauweise ist jedoch nur als Beispiel zu verstehen. Es ist auch möglich, die Anordnung derart zu treffen, daß sich die Ansätze 5 über den gleichen Umfang erstrecken wie die Greifer 2.

Das Ausführungsbeispiel der Fig. 3 unterscheidet sich von demjenigen der Fig. 1 und 2 im wesentlichen dadurch, daß sowohl die Greifer 2 als auch die Arme 7, die am unteren Ende die Ansätze 5 tragen, als Hebel ausgebildet sind. Die Greifer 2 sind dabei je um das Gelenk 15 und die Arme 7 um das Gelenk 16 beweglich gelagert. Die Fig. 3 zeigt weiter, daß die Ansätze 5 die Greifer 2 von unten umfassen.

Der Antrieb der hebelartigen Greifer 2 und der Arme 7 erfolgt beim Ausführungsbeispiel nach der Fig. 3 durch eine Kulisse 17, die mit dem Ausstoßer 6 verbunden bzw. einstückig ausgebildet ist. Diese Kulisse 17 wirkt auf die Rollen 18 und 19 ein, wobei die Rolle 18 mit dem Arm 7 verbunden ist und die Rolle 19 mit dem Greifer 2. Der Ausstoßer 6 und die Kulisse 17 wird beim Ausführungsbeispiel nach der Fig. 3 über die Kolbenstange 25 angetrieben. Der zugehörige Pneumatikzylinder ist nicht gezeigt.

Der Ausstoßer 6 hält zunächst einen größeren Abstand vom Stapel 1 ein, und bei der Bewegung des gesteuerten Ausstoßers 6 ergibt sich über die Kulisse 17 und die Rollen 18 und 19 auch eine gesteuerte Bewegung der Greifer 2 und der Hebel 7. Auf diese Weise können die Greifvorgänge und die Freigabebewegungen gesteuert werden. Es läßt sich leicht erreichen, daß im letzten Weg des Ausstoßers 6 die Greifer 2 den Stapel 1 freigeben und weiter, daß auch im geeigneten Zeitpunkt die Ansätze 5 zurückgezogen werden.

Während im unteren Teil beide Rollen 18 und 19 vom Teil 20 der Kulissenbahn 17 geführt werden, bewegt sich die Rolle 18 des Armes 7 auf dem Teil 21 der Kulissenbahn, während der Teil 22 der Kulissenbahn die Rolle 19 des Greifers 2 steuert. Es ist klar, daß durch diese unterschiedlichen Kulissenbahnen, die am Umfang der Hülse 23 versetzt zueinander angeordnet sind, die verschiedenen Bewegungen des Armes 7 und des Greifers 2 erzwungen werden können.

Bei der Ausbildungsform nach der Fig. 3 ist ferner vorgesehen, daß der Lagerteil 24 für das Gelenk 15 in Richtung der Achse 35 verschiebbar ausgebildet ist. Zu diesem Zweck ist ein Schiebeteil 26 vorgesehen, das den Lagerteil 24 trägt. Dieser Schiebeteil 26 ist mit dem Kolben 27 verbunden, und die Zylinderräume 28 und 29 können über die Leitungen 30 und 31 beaufschlagt werden, so daß der Lagerteil 24 mit den Greifern 2 vor- und zurückgeschoben werden können. Auf diese Weise wird es möglich, daß das Vorderende des Greifers 2 in gleicher Weise in den oberen Teil der Mulde eindringt, wie beim Ausführungsbeispiel der Fig. 1. Andererseits ist die Vorrichtung an die jeweiligen Verhältnisse anpaßbar, so daß auf das Eindringen des vorderen Endes des Greifers 2 auch verzichtet werden kann, wenn die Abmessungen des Verpackungsgutes bzw. der Mulde dies nicht zulassen.

Die Fig. 4 zeigt eine Unterlage 32, die eine konvexe Wölbung 34 aufweist. Auf dieser Wölbung liegt der Stapel 1 des Verpakkungsgutes auf. Die einzelnen Scheiben, z.B. Wurstscheiben 33 werden nach dem Schneidvorgang direkt auf die Wöbung 34 aufgelegt. Es wird bemerkt, daß in der Zeichnung relativ dicke Scheiben 33 dargestellt sind. In der Praxis können die Scheiben auch vergleichsweise dünn sein.

Der so gebildete Stapel wird von den Greifern 2 erfaßt, wie dies in der Fig. 4 dargestellt ist. Die Greifer besitzen dabei beispielsweise Ansätze 5, die unter den Stapel greifen. Die Greifern sichern die gewölbte Stapelform. Auf diese Weise wird der Stapel von der Unterlage 32 über die zu füllende Mulde gebracht. In dieser Stellung bewegen sich beispielsweise die Greifer 2 nach außen, so daß der Stapel freigegeben wird und in die Mulde 4 fallen kann, wie dies in der Fig. 6 dargestellt ist. Da der Stapel hierbei wiederum die übliche Form eines Zylinderabschnittes einnimmt, vergrößert sich der Durchmesser des Stapels, so daß die Mulde 4 völlig ausgefüllt wird.

Das Ablegen des Stapels in die Mulde kann unter Benützung des Ausstoßers 6 erfolgen (Fig. 5). Der Ausstoßer kann auch, wie in Fig. 5 mit strichpunktierten Linien 36 dargestellt ist, eine der konvexen Gestalt des Stapels angepaßte, konkave Form besitzen.

Die Fig. 7 zeigt eine teilweise Draufsicht auf eine erfindungsgemäße Greiferausbildung. Die Greifer 2 sind hierbei schalenartig geformt und haben in der Draufsicht eine im wesentlichen teilzylindrische Gestalt. Die Ränder 37 der Greifer 2, die einander zugewandt sind, sind jeweils mit Abrundungen 38 versehen, so daß bei der Herstellung der Greifer 2, beispielsweise aus Blech, die Ränder des Bleches das Verpackungsgut nicht beschädigen können.

Wie Fig. 8 zeigt, können die Greifer so ausgebildet sein, daß sie im geschlossenen Zustand fast einen vollständigen Zylinder bilden. Auch wenn sich das Verpackungsgut unter der Wirkung der Greifer möglicherweise etwas verformt, wird dennoch eine Beschädigung durch die Ränder 37 der Greifer vermieden.

In den Fig. 9 und 10 ist eine Ausbildung der unteren Enden der Arme 7 und der Ansätze 5 gezeigt. Durch eine geeignete Formgebung, insbesondere durch eine geringe Abmessung im Bereich 39 der Arme 7 und auch eine geringe Abmessung der Ansätze 5, die unter das Verpackungsgut 1 greifen, wird erreicht, daß unter der Wirkung eines Ausstoßers 6 die Ansätze 5 sich nach unten abbiegen, so daß das Verpackungsgut 1 in die Mulde 4 eingelegt werden kann. Die abgebogenen Ansätze 5 können dabei auch geringfügig in die Mulde 4 eingreifen.

Im allgemeinen sind die zu verpackenden Stapel im Grundriß kreisförmig. Es ist aber für die Erfindung nicht unerläßlich notwendig. Es kann auch ein anderes Verpackungsgut mit anderer Grundrißform verpackt werden.

## Patentansprüche

1. System, bestehend aus Einlegevorrichtung, Verpackungsgut und Mulden, wobei das Verpackungsgut aus gestapelten Lebensmittelscheiben besteht, die Abmessungen der Böden der Mulden (4) den Abmessungen der Scheiben gleichen, mit mehreren am Umfang der Verpackungsgutscheiben anliegenden Greifern (2), die sich von einem Kopfteil (11) gleichförmig nach unten erstrecken und am Umfang der Scheiben klemmend angreifen, wobei die Greifer (2) den Stapel (1) exakt über die Mulden (4) bringen und die unteren Enden der Greifer (2) beim Einlegevorgang nur geringfügig, den oberen Teil der konisch erweiterten Mulden ausnützend, in die Mulden (4) eingreifen.

2. System nach Anspruch 1, **dadurch gekennzeichnet, daß** Ansätze (5) vorgesehen sind, die ein geringes Maß unter den Rand des Verpackungsgutes (1) greifen, wobei die Ansätze (5) beim Einlegevorgang oberhalb der Mulde (4) verbleiben.

3. System nach Anspruch 1 und 2, **dadurch gekennzeichnet, daß** die Ansätze (5) umbiegbar ausgestaltet sind.

4. System nach einem der vorhergehenden Ansprüche, **dadurch gekennzeichnet, daß** ein Ausstoßer (6) vorgesehen ist, der das Verpackungsgut (1) von den Greifern (2) abstreift.

5. System nach einem der vorhergehenden Ansprüche, **dadurch gekennzeichnet, daß** sich die Greifer (2) in der Abgabestellung vom Verpackungsgut (1) wegbewegen.

6. System nach einem der vorhergehenden Ansprüche, **dadurch gekennzeichnet, daß** zusätzlich zu den Greifern (2) Arme (7) vorgesehen sind, die an ihren Enden die Ansätze (5) tragen.

7. System nach einem der vorhergehenden Ansprüche, **dadurch gekennzeichnet, daß** die Greifer (2) Ausnehmungen (8) für die von den Armen (7) getragenen Ansätze (5) aufweisen.

8. System nach Anspruch 7, **dadurch gekennzeichnet, daß** die Greifer (2) mit den über die Ansätze (5) vorstehenden Teilen (8) in die Mulde (4) eingreifen.

9. System nach einem der vorhergehenden Ansprüche, **dadurch gekennzeichnet, daß** die Greifer (2) schalenartig geformt sind und daß die einander zugewandten Ränder (37) der schalenartigen Greifer mit Abrundungen (38) versehen sind.

10. System nach einem der vorhergehenden Ansprüche, **dadurch gekennzeichnet, daß** die Bewegungen der Greifer (2) und/oder der die Ansätze (5) tragenden Arme (7) vom Antrieb des Ausstoßers (6) gesteuert sind, wobei der Ausstoßer eine Kulissenbahn (17) trägt, die auf die Greifer (2) bzw. die Arme (7) einwirkt.

## Claims

1. A system including an insertion unit, products to be packed and cavities, the products to be packed comprising stacks of sliced food products, the dimensions of the bottoms of the cavities (4) equalling the dimensions of the slices, having several grabs (2) which rest against the periphery of the sliced product, said grabs extending downwardly in a uniform manner from a head unit (11) and engaging with the periphery of the slices by clamping them, with the grabs (2) positioning the stack (1) exactly above the cavities (4) and the lower end portions of the grabs (2) entering the cavities (4) only slightly, taking advantage of the upper part of the conically widening cavities.

2. A system according to claim 1, **characterized in that** flanges (5) extending to a small extent below the edge of the product to be packed (1) are provided, with said flanges(5) remaining positioned above the cavity (4) during the inserting operation.

3. A system according to claims 1 and 2, **characterized in that** the flanges (5) are designed such that they are capable of being bent outwardly.

4. A system according to one of the preceding claims, **characterized in that** a pusher (6) removing the product to be packed (1) from the grabs (2) is provided.

5. A system according to one of the preceding claims, **characterized in that** in the transfer position the grabs (2) move away from the product to be packed (1).

6. A system according to one of the preceding claims, **characterized in that** in addition to the grabs (2) arms (7) are provided the ends thereof carrying the flanges (5)

7. A system according to one of the preceding claims, **characterized in that** the grabs (2) include recesses (8) for the flanges (5) carried by the arms (7).

8. A system according to claim 7, **characterized in that** the parts (8) of the grabs (2) extending beyond the flanges (5) enter the cavity (4).

9. A system according to one of the preceding claims, **characterized in that** the grabs (2) are designed in the shape of a bowl and that the inwardly facing rims (37) of the bowl-shaped grabs have been provided with roundings (38).

10. A system according to one of the preceding claims, **characterized in that** the movements of the grabs (2) and/or the arms (7) carrying the flanges (5) are controlled by the driving mechanism of the pusher (6), said pusher supporting a connecting member (17) acting upon the grabs (2) and the arms (7) respectively.

## Revendications

1. Système constitué d'un dispositif d'insertion d'une marchandise à emballer et d'emballages préformés, la marchandise à emballer consiste en des tranches empilées de denrées ayant des dimensions similaires à celles des fonds des emballages préformés (4), plusieurs pinces (2) dépassant d'un élément (11) du dispositif et de section uniforme sur toute leur longueur, sont au contact de la circonférence des tranches de marchandise à emballer, les saisissent à ce niveau par pression et déplacent la pile (1) de denrées avec précision en l'amenant juste au-dessus des emballages préformés (4), les extrémités inférieures des pinces (2) ne pénétrant durant l'insertion de la pile de denrées dans les emballages (4) que légèrement dans leur partie supérieure élargie.

2. Système, selon la revendication 1, caractérisé en ce que des embouts (5) sont prévus afin de dépasser légèrement en dessous de la marchandise à emballer (1) en restant néanmoins au-dessus de l'emballage préformé (4) au cours de l'insertion.

3. Système, selon les revendications 1 et 2, caractérisé en ce que les embouts (5) sont flexibles.

4. Système, selon l'une ou l'autre des revendications précédentes, caractérisé en ce qu'un dispositif pousseur (6) est conçu pour dégager la marchandise à emballer (1) des pinces (2).

5. Système, selon l'une ou l'autre des revendications précédentes, caractérisé en ce que les pinces (2) s'écartent de la marchandise à emballer (1) dans la position d'insertion.

6. Système, selon l'une ou l'autre des revendications précédentes, caractérisé en ce que des tiges (7) portant à leurs extrémités des embouts (5) sont prévues en plus des pinces (2).

7. Système, selon l'une ou l'autre des revendications précédentes, caractérisé en ce que les pinces (2) possèdent des ouvertures (8) nécessaires à la mise en place des embouts (5) portés par les tiges (7).

8. Système, selon la revendication 7, caractérisé en ce que les pinces (2) avec leurs extrémités (8) dépassant des embouts (5) rentrent dans l'emballage préformé (4).

9. Système, selon l'une ou l'autre des revendications précédentes, caractérisé en ce que les pinces (2) possèdent une forme creuse ou concave et que les bords (37) des pinces en forme concave situés côte à côte possèdent un chanfrein (38).

10. Système, selon l'une ou l'autre des revendications précédentes, caractérisé en ce que les mouvements des pinces (2) et/ou des tiges (7) portant des embouts (5) sont pilotés par la commande du dispositif pousseur (6), ce dispositif pousseur possédant une coulisse (17) agissant sur les pinces (2) et/ou sur les tiges (7).
